# FASCICULE DE BREVET EUROPEEN

(11) **EP 0 503 038 B1**
(45) Date de publication et mention de la délivrance du brevet: **19.01.1994**
(21) Numéro de dépôt: 91917312.0
(22) Date de dépôt: 26.09.1991
(51) Int. Cl.: F24C 3/12, F24C 3/08

(54) **ENSEMBLE DE CUISSON POUR CUISINIERE OU TABLE DE CUISSON, COMPORTANT AU MOINS UN GENERATEUR DE CHALEUR INTEGRE**
ANLAGE ZUM KOCHEN FÜR KOCHHERD ODER KOCHPLATTE, MIT WENIGSTENS EINEM INTEGRIERTEN WÄRMEERZEUGER
COOKING ASSEMBLY FOR STOVE OR COOKING TABLE HAVING AT LEAST ONE INTEGRATED HEAT GENERATOR

(30) Priorité: 01.10.1990 FR 9012060
(43) Date de publication de la demande: 16.09.1992
(73) Titulaire: BUTAGAZ, F-92523 Neuilly sur Seine Cédex (FR); DE DIETRICH EUROPEENNE D'ELECTROMENAGER, F-67580 Mertzwiller (FR)
(72) Inventeur: LE STRAT, Georges, F-76760 Saint-Martin-aux-Arbres (FR); LEFEBVRE, Michel, F-76000 Rouen (FR); EMONT, Michel, F-76530 Moulineaux (FR); LOGEL, Bernard, F-67110 Gundershoffen (FR); STRASSER, Robert, F-67160 Drachenbronn (FR); VALENTIN, Claude, F-67110 Reichshoffen (FR)
(74) Mandataire: Martin, Jean-Jacques
(86) Numéro de dépôt international: FR9100753
(87) Numéro de publication internationale: WO9206335

(56) Documents cités:
- US-A- 3 592 180
- US-A- 3 597 135

## Description

La présente invention concerne un ensemble de cuisson pour cuisinière ou table de cuisson, du type comportant une plaque de cuisson et au moins un générateur de chaleur intégré permettant de chauffer un récipient sans être directement au contact de celui-ci.

On connaît depuis longtemps les ensembles de cuisson utilisant des brûleurs à gaz, naturel ou GPL, avec les avantages qu'ils procurent (souplesse, faible inertie, visibilité immédiate des réglages), mais aussi avec leurs inconvénients (présence d'une grille en forme de cadre, dont le nettoyage fréquent est nécessaire, et dont l'esthétique paraît de plus en plus surannée, même avec l'utilisation récente d'une plaque en verre moulé sur laquelle sont posés les brûleurs à gaz, comme illustré par exemple dans les documents US-A-3 592 180 et US-A-3 597 135).

On connaît également depuis longtemps les ensembles de cuisson utilisant des plaques à résistances électriques, n'utilisant aucune grille en forme de cadre puisque les récipients à chauffer sont posés directement sur les plaques chauffantes, mais avec leurs inconvénients (grande inertie, et réglage difficile à visualiser).

Un changement important a été apporté avec l'apparition des plaques en vitrocéramique à lampes halogènes, car ces plaques bénéficient de deux avantages notables que sont la facilité de nettoyage (la surface de la plaque de cuisson est en effet plane sur sa totalité) et un aspect extérieur résolument nouveau conférant une allure plus moderne.

Cependant ces systèmes présentent encore une souplesse limitée, et leur niveau de sécurité exige une conception sophistiquée. De plus, il reste nécessaire de veiller à ce que la plaque vitrocéramique ne soit pas portée à une température excessive, ce qui rend nécessaire la présence de dispositifs de sécurité (sondes thermiques et limiteurs de température) qui présentent l'inconvénient de limiter la puissance de chauffe.

On a également cherché à rénover les cuiseurs à gaz en utilisant une plaque de cuisson vitrocéramique, comme illustré par exemple dans les documents FR-A-2 282 604 et FR-A-2 351 359.

Cependant, la présence de brûleurs à gaz disposés sous la plaque vitrocéramique plane augmente encore l'inertie thermique, et fait chuter sensiblement le rendement. La chaleur transmise provient en effet dans ce cas presque exclusivement du rayonnement : les gaz de combustion sont piégés sous la plaque vitrocéramique, et doivent être évacués par des fentes ménagées en arrière de ladite plaque, de sorte qu'il n'y a pratiquement pas de chaleur transmise par convection. On perd ainsi presque complètement la possibilité de transmission de chaleur par convection, qui représente potentiellement environ les deux tiers de l'énergie thermique produite par les brûleurs à gaz. En outre, il est dans ce cas encore plus indispensable de veiller à éviter tout échauffement excessif de la plaque vitrocéramique, ce qui oblige à prévoir des limiteurs de température entre les brûleurs à gaz et ladite plaque (la limitation à une température inférieure à environ 540°C doit être impérativement respectée, ce qui limite aussi les types de brûleurs utilisables, et interdit notamment le contact direct avec une flamme nue). Le confinement des gaz de combustion constitue ainsi une difficulté très difficile à surmonter, et limite en tout état de cause les possibilité d'utilisation : finalement, cette voie tendant à se rapprocher des solutions électriques ne conduit pas à des performances équivalentes aux lampes halogènes ou à l'induction.

L'invention a pour objet de concevoir un ensemble de cuisson dont la conception permette d'obtenir les principaux avantages des systèmes électriques à plaque de cuisson les plus récents, tout en évitant les inconvénients des techniques connues en ce qui concerne leur inertie et leur sécurité.

L'invention a également pour objet de permettre, si on le souhaite, une utilisation de brûleurs à gaz, avec les avantages spécifiques au gaz, et sans limitation quant au type de brûleur utilisé.

L'invention a aussi pour objet de concevoir un ensemble de cuisson permettant l'utilisation d'une plaque de cuisson vitrocéramique, sans avoir le risque d'un échauffement excessif de ladite plaque, et sans confinement d'atmosphère sous celle-ci.

Il s'agit plus particulièrement d'un ensemble de cuisson pour cuisinière ou table de cuisson, comportant une plaque de cuisson et au moins un générateur de chaleur permettant de chauffer un récipient sans être directement au contact de celui-ci, caractérisé par le fait que la plaque de cuisson comporte une ouverture associée à chaque générateur de chaleur et permettant une action directe dudit générateur par ladite ouverture lorsque le générateur de chaleur correspondant est utilisé, ledit générateur de chaleur étant intégré dans un puits disposé sous la plaque de cuisson, coaxialement à l'ouverture associée, et par le fait que des moyens escamotables de fermeture sont associés à chaque ouverture, lesdits moyens escamotables de fermeture comportant un opercule mobile obturant l'ouverture associée lorsque ledit générateur de chaleur n'est pas utilisé, ledit opercule étant déplaçable grâce à des moyens motorisés de déplacement entre une position d'obturation dans laquelle le générateur de chaleur est masqué, ledit opercule affleurant alors au niveau du plan supérieur de ladite plaque de cuisson, et une position d'escamotage dans laquelle ledit générateur de chaleur est démasqué pour être utilisé. Avantageusement, la plaque de cuisson et le ou les opercules mobiles sont réalisés en vitrocéramique ou en verre moulé, ou encore en un matériau massif constitué par des substances minérales enrobées d'un liant en polymère organique.

De préférence, l'opercule mobile se présente sous la forme d'une coupelle circulaire ou ovale, dont la face supérieure affleure au niveau du plan supérieur de la plaque de cuisson lorsque ledit opercule est en position d'obturation.

Il est également intéressant que l'opercule mobile présente un bord latéral biseauté, et de préférence conique, coopérant avec le bord intérieur homologue de l'ouverture associée lorsque ledit opercule est en position d'obturation ; en particulier, le bord latéral de l'opercule mobile présente une partie supérieure cylindrique sur laquelle est enfilé un joint d'étanchéité résistant à haute température.

Il s'avère particulièrement intéressant de prévoir que les moyens motorisés de déplacement réalisent un déplacement vertical de l'opercule mobile lorsque celui-ci est au droit de l'ouverture associée, et un déplacement horizontal dudit opercule mobile en dessous de la plaque de cuisson lorsque celui-ci est dégagé de ladite ouverture associée.

Conformément à une première variante, les moyens motorisés de déplacement sont communs à plusieurs opercules mobiles, et comportent un ensemble commun de support auquel sont solidarisés lesdits opercules mobiles, ledit ensemble commun de support étant mobile en rotation dans un plan horizontal, autour d'un axe vertical, et mobile en translation selon ledit axe vertical.

Dans ce cas, il est intéressant que les moyens motorisés de déplacement comportent un électro-aimant assurant la translation verticale de l'ensemble commun de support, et un moteur assurant la rotation dudit ensemble de support dans un plan horizontal par l'intermédiaire d'une transmission associée, telle qu'une transmission par engrenages ou par courroie ; il est également possible de prévoir que l'ensemble commun de support est équipé d'un système d'embrayage permettant de mettre en mouvement un seul opercule mobile dans le groupe d'opercules concerné.

Conformément à une autre variante, les moyens motorisés de déplacement sont associés individuellement à chaque opercule mobile, et comportent un ensemble individuel de support sur lequel est monté l'opercule mobile associé, ledit ensemble individuel de support étant mobile en translation selon un axe vertical, et mobile en translation ou en rotation dans un plan horizontal.

Selon un mode de réalisation possible, chaque opercule mobile est monté sur un bras articulé disposé sur un chariot coulissant actionné par un moteur associé, de sorte que ledit opercule mobile est déplaçable en translation verticale par basculement dudit bras, et déplaçable en translation horizontale par coulissement dudit chariot ; en particulier, le basculement du bras articulé est assuré par une butée fixe pour la montée de l'opercule mobile, et par un ressort de rappel relié au chariot coulissant pour la descente dudit opercule mobile.

Selon un autre mode d'exécution possible, chaque opercule mobile est monté sur un bras horizontal oscillant monté par un écrou sur une tige filetée verticale, excentrée par rapport à l'ouverture associée, et dont la rotation est assurée par un moteur associé, le système vis-écrou ainsi constitué étant capable d'entraîner par friction ledit bras oscillant horizontal pour le pivotement de celui-ci lorsque ledit opercule mobile est dégagé de ladite ouverture associée.

Il est par ailleurs intéressant de prévoir que le puits dans lequel est intégré le générateur de chaleur supporte coaxialement une cheminée mobile verticalement tout en restant sous la plaque de cuisson, ladite cheminée étant déplaçable entre une position basse dans laquelle elle autorise le passage de l'opercule mobile lors du déplacement horizontal de celui-ci, et une position haute dans laquelle elle ferme l'espace entourant ledit générateur de chaleur.

Il est également avantageux de prévoir que le puits dans lequel est intégré le générateur de chaleur, supporte coaxialement une grille de support escamotable capable de passer par l'ouverture associée, ladite grille étant déplaçable verticalement entre une position basse dans laquelle elle autorise le passage de l'opercule mobile lors du déplacement horizontal de celui-ci, et une position haute dans laquelle elle dépasse du plan supérieur de la plaque de cuisson de façon à assurer le support du récipient à chauffer.

De préférence alors, la cheminée mobile et/ou la grille de support escamotable est reliée au puits par un système de rampes inclinées permettant leur déplacement vertical par une rotation relative avec ledit puits ; en particulier, la grille de support escamotable est posée librement sur la cheminée mobile, et la cheminée mobile est posée librement sur le puits qui est fixe, le déplacement vertical de l'équipage mobile constitué par ladite grille et ladite cheminée étant assuré par un moteur entraînant en rotation la cheminée autour de l'axe dudit puits fixe.

Avantageusement en outre, le puits dans lequel est intégré le générateur de chaleur présente, au voisinage de sa périphérie, un canal annulaire constituant un volume de rétention pour les débordements. De préférence alors, la cheminée mobile présente une collerette intérieure de support sur laquelle est posée la grille de support escamotable, ladite collerette se terminant par un bord inférieur libre convergent pour canaliser les débordements dans le canal annulaire.

Par ailleurs, il est intéressant que le générateur de chaleur soit fixé de manière séparable dans le puits associé pour faciliter l'accès audit puits pour le nettoyage ; en particulier, le générateur de chaleur est vissé ou clipsé sur la base du puits, au niveau d'une collerette intérieure dudit puits qui délimite la chambre d'amenée du mélange air-gaz.

Dans ce cas, le générateur de chaleur est un brûleur à gaz naturel ou GPL ; en particulier, le générateur de chaleur est un brûleur radiant ou encore un brûleur fibreux ou poreux, en céramique ou métallique, chaque brûleur étant de préférence alimenté en air par un ventilateur associé, cet air induisant le gaz nécessaire à la confection du mélange via un venturi au niveau du col duquel est injecté le gaz.

En variante, le générateur de chaleur peut être un générateur électrique, du type à effet Joule, ou à lampes halogènes.

D'autres caractéristiques et avantages de l'invention apparaîtront plus clairement à la lumière de la description qui va suivre et des dessins annexés concernant des modes de réalisation particuliers, en référence aux figures où :
- les figures 1 et 2 sont deux coupes schématiques illustrant une portion d'ensemble de cuisson conforme à l'invention, dans laquelle une ouverture ménagée dans la plaque de cuisson peut être obturée par un opercule mobile escamotable et le générateur de chaleur est intégré dans un puits fixe, la figure 1 illustrant ainsi la position d'escamotage de l'opercule et la figure 2 la position d'obturation de celui-ci ;
- les figures 3a et 3b illustrent des exemples particuliers d'opercules en forme de coupelles à bord latéral biseauté, avec, pour la figure 3b, un montage de joint d'étanchéité ;
- la figure 4 illustre schématiquement des moyens motorisés de déplacement associés à plusieurs opercules mobiles, et la figure 5 est une vue de dessous montrant l'ensemble commun de support associé ici à quatre opercules mobiles ;
- les figures 6 et 7 illustrent en coupe, respectivement en position d'obturation et en position d'escamotage, un opercule mobile avec son ensemble individuel de support à bras articulé et chariot coulissant, permettant de faire subir audit opercule une translation verticale et une translation horizontale ;
- les figures 8 et 9 illustrent, respectivement en position d'obturation et en position d'escamotage, un opercule mobile avec une autre variante d'ensemble individuel de support, constitué par un bras horizontal oscillant et un système vis-écrou ;
- la figure 10a illustre une variante à cheminée coulissante d'obturation (ici en position haute) supportée par le puits dans lequel est intégré le générateur de chaleur (l'opercule mobile et les moyens motorisés de déplacement associés n'étant pas représentés) ;
- la figure 10b illustre une autre variante à grille de support escamotable (ici en position haute), dont le mouvement est assuré par un système de rampes inclinées ;
- la figure 11 illustre un générateur de chaleur particulier qui peut être intégré dans le puits fixe, ledit générateur étant ici un brûleur radiant à fibres métalliques ;
- la figure 12 est un schéma illustrant un mode préféré d'alimentation du brûleur radiant précédent, avec une alimentation en air par ventilateur ;
- la figure 13 illustre en coupe un mode de réalisation complet à générateur de chaleur (du type illustré à la figure 11) intégré dans un puits fixe et à opercule mobile, avec cheminée coulissante et grille de support posée librement sur ladite cheminée, la demi-coupe de gauche correspondant à une position d'obturation de l'opercule et la demi-coupe de droite à une position d'escamotage de celui-ci, dans laquelle la grille de support dépasse du plan supérieur de la plaque de cuisson ;
- les figures 14 et 15 illustrent, respectivement en coupe et en vue de dessus (la figure 14 étant la coupe selon XIV-XIV de la figure 15), le puits de l'ensemble de cuisson illustré en figure 13 ;
- les figures 16 et 17 illustrent, respectivement en coupe et en vue de dessus (la figure 16 étant la coupe selon XVI-XVI de la figure 17), la cheminée coulissante de ce même ensemble, dont la collerette support de grille est mieux visible sur la section agrandie de détail de la figure 18 ;
- la figure 19 est une vue de dessus de la grille de support de ce même ensemble, dont la structure est également détaillée par la coupe associée de la figure 20, qui est une coupe selon XX-XX de la figure 19, et par la vue de la figure 21 qui illustre deux secteurs radiaux de ladite grille de support ;
- la figure 22 illustre en vue de dessus une autre forme possible de grille de support, en forme de pétales, le profilé cintré constituant la ligne de contour pouvant être de section quelconque, notamment circulaire ou polygonale.

L'ensemble de cuisson pour cuisinière ou table de cuisson qui va être décrit est du type comportant une plaque de cuisson et au moins un générateur de chaleur permettant de chauffer un récipient sans être directement au contact de celui-ci.

Conformément à un aspect essentiel de l'invention, l'ensemble de cuisson comporte une plaque de cuisson présentant une ouverture associée à chaque générateur de chaleur et permettant une action directe dudit générateur par ladite ouverture lorsque le générateur de chaleur correspondant est utilisé, et des moyens escamotables de fermeture comportant un opercule mobile sont associés à chaque ouverture, obturant ladite ouverture lorsque le générateur de chaleur correspondant n'est pas utilisé, en affleurant alors au niveau du plan supérieur de ladite plaque de cuisson, et démasquant ladite ouverture lorsque ledit générateur de chaleur doit être utilisé.

Un tel agencement est illustré aux figures 1 et 2, où l'on distingue une plaque de cuisson 1 comportant une ouverture 4 associée à un générateur de chaleur 200 qui est intégré dans un puits fixe 201, en étant par exemple fixé au moyen d'un support 204 se raccordant au fond 206 du puits 201 ; les moyens de fermeture comportent un opercule mobile 203 obturant l'ouverture associée 4 lorsque le générateur de chaleur 200 n'est pas utilisé : l'opercule mobile est déplaçable, grâce à des moyens motorisés de déplacement qui seront décrits plus loin, entre une position d'obturation (figure 2) dans laquelle le générateur de chaleur est masqué, et une position d'escamotage (figure 1) dans laquelle ledit générateur de chaleur est démasqué pour être utilisé. Le puits 201 doit permettre le passage de l'opercule mobile 203, et présente à cet effet une ouverture latérale 202, qui concerne une partie ou la totalité de la périphérie du puits 201. Les flèches indiquées en traits mixtes sur la figure 1 visent à faire comprendre que l'opercule mobile 203 doit pouvoir être déplacé d'une part selon une translation verticale parallèlement à l'axe 10 de l'ouverture associée 4, ceci afin de dégager l'opercule pour libérer l'ouverture 4 ou au contraire d'obturer ladite ouverture pour masquer le générateur de chaleur 200, et d'autre part selon un mouvement latéral, essentiellement dans un plan horizontal, lorsque l'opercule mobile est en position basse, ceci afin de démasquer totalement le brûleur 200, ou au contraire de ramener l'opercule au droit de son logement pour l'obturation de l'ouverture 4.

Ainsi que cela est visible sur la figure 2, lorsque l'opercule mobile 203 est en position d'obturation, la face supérieure 205 dudit opercule affleure au niveau du plan supérieur P de la plaque de cuisson 1 : le ou les opercules mobiles 203 complètent alors parfaitement le plan de la plaque de cuisson 1, de sorte que l'aspect extérieur est celui d'un plan unique continu. Par ailleurs, ainsi que cela est visible sur la figure 1, la plaque de cuisson 1 peut servir de support direct pour le récipient à chauffer, ce qui oblige néanmoins à prévoir dans ce cas une ouverture 4 dont le dimensionnement est compatible avec le plus petit récipient ainsi qu'une évacuation des gaz de combustion. Une telle solution est élégante dans la mesure où elle permet d'éviter de prévoir une grille de support pour le récipient à chauffer ; par contre, pour les brûleurs les plus puissants, elle risque de poser un problème de puissance surfacique. En effet, si l'on dispose par exemple d'un diamètre de 8 cm pour un brûleur de 3 kW, la chaleur risque d'être trop focalisée au centre du récipient, et les conditions de cuisson ne seront pas idéales. De ce fait, une grille de support escamotable sera avantageusement prévue, ainsi que cela sera décrit plus loin en référence aux figures 10b et 13.

Le ou les opercules 203 peuvent se présenter sous les formes les plus diverses mais, pour des raisons évidentes de rendement, on devra favoriser le contact entre les produits de combustion et les récipients, de sorte qu'une forme circulaire ou ovale s'imposera dans la pratique. Une forme plus allongée, sensiblement ovale, pourra s'avérer notamment intéressante pour des applications particulières (plats à poissons, grills, etc...). Ces opercules seront avantageusement réalisés avec le même matériau que celui constituant la plaque de cuisson, c'est-à-dire par exemple en verre moulé ou en vitrocéramique, ou encore en un matériau massif formé par des substances minérales enrobées d'un liant en polymère organique, à condition naturellement que ce matériau soit suffisamment résistant mécaniquement et thermiquement.

Les figures 3a et 3b illustrent des exemples particuliers de coupelles à bord latéral biseauté, avec, pour la figure 3b, un montage de joint d'étanchéité. Il est en effet intéressant de prévoir une bonne étanchéité à l'eau lorsque l'opercule mobile est en position d'obturation. Comme cela est visible sur la figure 3a, l'opercule mobile 203 présente un bord latéral 207 biseauté, de préférence conique, coopérant avec le bord intérieur homologue 5 de l'ouverture associée 4 de la plaque de cuisson 1 lorsque ledit opercule est en position d'obturation. Une telle solution est particulièrement intéressante dans le cas d'une plaque de cuisson en vitrocéramique, en verre moulé, ou en aggloméré de substances minérales, et il sera alors avantageux de prévoir en outre un rôdage desdites faces en regard, pour un contact plus intime de celles-ci. En variante, comme illustré à la figure 3b, le bord latéral de l'opercule mobile 203 présente une partie supérieure cylindrique 208, sur laquelle est enfilé un joint d'étanchéité 209 réalisé en un matériau, tel qu'un élastomère, résistant aux températures élevées. Le bord intérieur homologue de l'ouverture 4 de la plaque de cuisson 1 présentera alors, dans le prolongement du bord conique 5 précité, une partie cylindrique 6 de façon à prévoir un écrasement juste suffisant du joint d'étanchéité 209 lorsque l'opercule 203 est en position d'obturation.

D'une façon générale, il sera avantageux de prévoir que la plaque de cuisson 1 et le ou les opercules 203 soient réalisés en un même matériau, notamment en vitrocéramique, en verre moulé, ou en aggloméré de substances minérales, comme indiqué plus haut.

On va maintenant décrire différents types de moyens motorisés de déplacement associés à chaque opercule mobile, de façon que ledit opercule soit aisément déplaçable entre sa position d'obturation et sa position d'escamotage. Les moyens motorisés de déplacement doivent pouvoir réaliser un déplacement vertical de l'opercule mobile 203 lorsque celui-ci est au droit de l'ouverture associée 4, et un déplacement essentiellement horizontal dudit opercule mobile en dessous de la plaque de cuisson 1 lorsque celui-ci est dégagé de ladite ouverture associée. Il va de soi que diverses solutions sont possibles pour assurer de tels déplacements de l'opercule mobile 203, et les figures 4 à 9 donnent à titre d'exemple une illustration de trois types de moyens motorisés de déplacement.

Selon le mode d'exécution illustré aux figures 4 et 5, les moyens motorisés de déplacement sont communs à plusieurs opercules mobiles 203 (ici communs à quatre opercules mobiles), et comportent un ensemble commun de support 210 auquel sont solidarisés des opercules mobiles 203, ledit ensemble commun de support étant mobile en rotation dans un plan horizontal, autour d'un axe vertical, et mobile en translation selon ledit axe vertical. L'ensemble commun de support 210 présente ainsi une branche 211 associée à chacun des opercules concernés 203, ces branches se rejoignant au niveau d'une portion verticale 212 constituant l'axe vertical précité de l'ensemble commun de support. Un électro-aimant 213 peut assurer la translation verticale, et un dispositif motorisé 214 réalise la rotation de l'ensemble de support 210 : ce dispositif peut être un moteur qui permet d'assurer la rotation dudit ensemble de support dans un plan horizontal par l'intermédiaire d'une transmission associée, telle qu'une transmission par engrenages ou par courroie. Dans ce cas, tous les opercules mobiles 203 sont dégagés en même temps. Cette solution présente l'avantage de la simplicité, mais il est vrai qu'elle ne protège pas parfaitement l'ensemble de cuisson en cas de débordement sur l'un des brûleurs en fonctionnement parvenant jusqu'à des brûleurs à l'arrêt qui peuvent être ainsi mouillés et/ou salis. Pour pallier cet inconvénient, il pourra s'avérer intéressant d'équiper l'ensemble commun de support 210 d'un système d'embrayage permettant de mettre en mouvement un seul opercule mobile 203 dans le groupe d'opercules concernés. Il va de soi que l'ensemble de cuisson sera équipé de moyens électroniques de commande et de synchronisation, de façon à produire, selon une séquence prédéterminée, le mouvement du ou des opercules mobiles 203 lors de la commande de fonctionnement d'un ou de plusieurs générateurs de chaleur 200, dont l'allumage ne pourra se produire qu'après effacement complet du ou des opercules mobiles concernés.

Les modes d'exécution illustrés aux figures 6 et 7 d'une part, et aux figures 8 et 9 d'autre part, concernent le cas de moyens motorisés de déplacement associés individuellement à chaque opercule mobile 203. Les moyens comportent alors un ensemble individuel de support sur lequel est monté l'opercule mobile associé, ledit ensemble individuel de support étant mobile en translation selon un axe vertical, et mobile en translation ou en rotation dans un plan horizontal.

Dans la variante illustrée aux figures 6 et 7, chaque opercule mobile 203 est monté sur un bras articulé 215 disposé sur un chariot coulissant 217 actionné par un moteur associé, de sorte que l'opercule mobile 203 est déplaçable en translation verticale par basculement du bras articulé 215, et est déplaçable en translation horizontale par déplacement du chariot 217. Le bras 215 est articulé par un pivot 216 sur le chariot 217, et un ressort de rappel 220 tend à rappeler le bras articulé 215 dans une position basculée correspondant à une position basse de l'opercule mobile 203 (figure 7). Le chariot 217 évolue, sur une rampe horizontale ou inclinée, et comporte latéralement une crémaillère 217' engrènant avec un pignon 218 solidaire de l'arbre de sortie d'un moteur de commande (non représenté ici). Il convient de noter la présence d'une came 219 associée au bras articulé 215, et de deux butées de fin de course 221 et 222 (ici schématisées par des flèches) associées au chariot coulissant 217. Lorsque l'opercule mobile 203 est en position d'obturation (figure 6), le bras articulé 215 est au contact de la came associée 219, et il est ainsi maintenu dans une position essentiellement verticale contre l'action de ressort de rappel 220, et le chariot 217 est quant à lui en appui contre la butée de fin de course 221. Si l'on veut passer en position d'escamotage de l'opercule mobile, le moteur commande le recul du chariot coulissant 217, ce qui provoque automatiquement le basculement du bras articulé 215, et réalise de ce fait l'escamotage de l'opercule mobile 203, grâce à l'action du ressort de rappel 220, et le chariot coulissant peut alors reculer jusqu'à sa position d'appui contre la butée de fin de course 222 qui garantit l'escamotage complet de l'opercule mobile 203, comme illustré sur la figure 7. La butée de fin de course 222 peut servir de contact témoin pour la commande électronique du générateur de chaleur 200, et les deux butées 221 et 222 servent de préférence également de contact pour l'arrêt de l'alimentation du moteur associé au mouvement du chariot coulissant 217.

Selon le mode d'exécution illustré aux figures 8 et 9, chaque opercule mobile 203 est disposé sur un bras horizontal oscillant 223 monté par un écrou 224 sur une tige filetée verticale 225, qui est excentrée par rapport à l'ouverture associée 204, et dont la rotation est assurée par un moteur associé 226 posé sur un fond F de l'ensemble de cuisson. Le système vis-écrou ainsi constitué doit être capable d'entraîner par friction le bras oscillant horizontal 223 pour le pivotement de celui-ci, lorsque l'opercule mobile 203 vient d'être ou est dégagé de l'ouverture associée 4.

Si l'on part de la position d'obturation de l'opercule mobile 203 (figure 8), le changement de position se fait par l'activation du moteur 226, qui commande la rotation de la tige filetée 225, ce qui commence par abaisser le bras horizontal 223, jusqu'à ce que l'opercule mobile 203 soit complètement dégagé de l'ouverture associée 4 de la plaque de cuisson 1. L'entraînement par friction obtenu par le système vis-écrou continue alors la descente du bras horizontal 223, et réalise en plus le pivotement dudit bras jusqu'à ce que la position d'escamotage soit atteinte (figure 9). Un système de butée axiale de fin de course 227 (ici schématisée par une flèche) est alors prévu pour commander l'arrêt du moteur d'actionnement 226. Pour revenir en position d'obturation, le moteur 226 est actionné pour tourner en sens inverse, et ramener l'opercule 203 au droit de l'ouverture associée 4, grâce à une butée de fin de course (non représentée ici), puis dans ladite ouverture, l'arrêt du moteur 226 étant alors commandé par une butée axiale de fin de course, par exemple associée à l'écrou 224 venant au contact avec la face inférieure de la plaque de cuisson 1.

Dans le mode d'exécution des figures 8 et 9, la tige filetée assure à la fois le déplacement vertical et la rotation de l'opercule associé ; il est cependant possible, selon une variante non illustrée ici, d'assurer le déplacement vertical par un système à came et rampe inclinée, la rotation étant quant à elle assurée par une tige verticale analogue à la tige filetée précédente.

La figure 10a illustre une variante dans laquelle le puits fixe 201, dans lequel est intégré le générateur de chaleur 200, supporte coaxialement une cheminée 230 mobile verticalement tout en restant sous la plaque de cuisson 1, ladite cheminée étant déplaçable entre une position basse sur laquelle elle autorise le passage de l'opercule mobile 203 lors du déplacement horizontal de celui-ci, et une position haute dans laquelle elle ferme l'espace entourant ledit générateur de chaleur. Ainsi, la cheminée mobile 230 peut fermer, en position haute, l'ouverture 205 associée au passage de l'opercule mobile 203, ce qui évite, en cas de débordement important, que le liquide atteigne cette ouverture, et envahisse alors la zone inférieure réservée au mécanisme d'entraînement. La commande de déplacement de la cheminée mobile 230 peut se faire par tout moyen, et on préfèrera un système par rampe inclinée (non représenté ici) associé au puits fixe 201 qui la supporte.

La figure 10b illustre une autre variante dans laquelle le puits 201, dans lequel est intégré le générateur de chaleur 200, supporte coaxialement une grille de support escamotable 240 capable de passer par l'ouverture associée 4 : la grille de support 240 est déplaçable verticalement entre une position basse dans laquelle elle autorise le passage de l'opercule mobile 203 lors du déplacement horizontal de celui-ci, et une position haute dans laquelle elle dépasse du plan supérieur P de la plaque de cuisson 1, de façon à assurer le support du récipient à chauffer. Cette solution permet de faire face aisément au cas d'un récipient à chauffer de petit diamètre, c'est-à-dire d'un diamètre inférieur à celui de l'ouverture associée 4 de la plaque de cuisson 1, en permettant de maintenir le récipient au-dessus du générateur de chaleur 200. En réalité, la grille de support escamotable 240 est également intéressante même lorsque le récipient à chauffer présente un diamètre supérieur à celui de l'ouverture associée 4, dans la mesure où elle permet de faciliter considérablement l'évacuation des produits de combustion, et de profiter ainsi de façon optimale de l'apport d'énergie par convection. Il convient d'observer que, dans le cas de la figure 10b, la grille de support escamotable 240 est montée sur la cheminée mobile 230, qui est reliée au puits 201 par un système de rampe inclinée permettant un déplacement vertical d'ensemble par une rotation relative avec ledit puits. On distingue en effet un téton saillant 232 porté par la cheminée mobile 230, ledit téton pénétrant dans une lumière 231 comportant une portion inclinée, qui est ménagée dans la surface latérale du puits fixe 201. La mise en rotation de la cheminée 230 autour de son axe 10, par un moyen quelconque, permet alors aisément de passer d'une position à l'autre, à la fois pour la cheminée d'obturation 230 et pour la grille de support 240.

Ces différents modes d'exécution dans lesquels le générateur de chaleur est intégré dans un puits fixe 201, et dans lesquels l'ouverture associée 4 peut être obturée par un opercule mobile 203, sont compatibles avec des types très divers de générateurs de chaleur. Dans la pratique, tous les types de générateurs de chaleur conviennent à condition d'offrir les qualités de performance, d'hygiène de combustion, et d'encombrement exigées. On peut citer les brûleurs "marguerite" (gaz naturel ou GPL), les brûleurs radiants en céramique (gaz naturel ou GPL), les brûleurs mixtes radiants à flamme bleue (gaz naturel ou GPL), les brûleurs à fibres céramiques (gaz naturel ou GPL), et les brûleurs à fibres métalliques (gaz naturel ou GPL). Il va de soi que l'on peut également utiliser des générateurs électriques à effet Joule, ou à lampes halogènes.

D'une façon générale cependant, les brûleurs radiants à fibres métalliques constituent une solution privilégiée dans la mesure où une partie importante de l'énergie (20 à 30 %) est directement transmise sous forme radiante, ce qui améliore considérablement le rendement de cuisson de tels brûleurs. Le matériau en fibres métalliques présente en outre une très faible inertie thermique grâce à la conductibilité des fibres et à la porosité élevée. La quantité de chaleur accumulée est faible, et elle est très aisément restituée. Pour bénéficier totalement de cet avantage, il convient cependant que l'ensemble de la surface en contact avec les produits de combustion offre la même qualité : un revêtement isolant résistant à haute température peut alors constituer une solution acceptable lorsque le matériau fibreux ne recouvre pas toute la surface du brûleur. Il convient également de veiller à éviter les ponts thermiques pour empêcher une conduction défavorable entre la surface de combustion et la chambre de combustion : on pourra ainsi prévoir une protection thermique supplémentaire au niveau des zones périphériques qui sont tassées pour assurer la fixation du brûleur, et éventuellement aussi une protection amont sur les zones du brûleur non recouvertes de matériau fibreux. De tels brûleurs fibreux métalliques peuvent fonctionner soit en mode rayonnant (combustion de surface portant à incandescence les fibres les plus superficielles), soit en mode flamme bleue lorsque la vitesse de circulation du mélange air-gaz dans le milieu poreux devient supérieure à la vitesse de propagation de flamme du même mélange. Pour obtenir ce mode de fonctionnement, on peut soit augmenter la puissance surfacique admise aux brûleurs, soit diminuer la vitesse de propagation en modifiant le rapport air/gaz. En mode radiant, de tels brûleurs émettent peu d'oxydes NOx (20 à 40 ppm en combustion stoechiométrique pour 200 à 400 ppm dans un brûleur classique). On utilisera alors de préférence des fibres métalliques réalisées à partir d'un matériau commercialisé sous la marque FECRALLOY® de 22 microns de diamètre et 4 mm de longueur, ces fibres étant disposées de manière aléatoire parallèlement au plan de support puis comprimées et frittées pour fournir un matériau de porosité comprise entre 80 et 85 %, et de variation de porosité extrêmement faible. Le matériau fini se présente alors sous la forme d'une couche d'épaisseur comprise entre 1 et 4 mm, une épaisseur de 2 mm présentant un compromis coût/performances donnant tout à fait satisfaction.

On pourra d'ailleurs se référer au document EP-A-0 157 432, incorporé ici à titre de référence, dans lequel est décrit un matériau fibreux poreux métallique particulièrement bien adapté à la réalisation d'un brûleur à gaz du type précité. Un tel matériau fibreux permet en effet de réaliser des brûleurs dont la souplesse de réglage est élevée (rapport entre la puissance maximale et la puissance minimale supérieur à 4).

La figure 11 illustre un brûleur radiant de ce type, lequel brûleur 200 comporte un corps de brûleur 250 supportant une épaisseur de matériau fibreux 252 fermant la chambre de-mélange air-gaz 251. La couche métallique fibreuse 252 est fixée au corps 250 par tout moyen, par exemple, comme schématisé ici, par un anneau de sertissage 253, ici à section en forme de T, dont une aile recouvre le bord de l'ouverture 4 de la plaque de cuisson 1, avec interposition d'un joint plat 253', par exemple en silicone, garantissant la souplesse requise pour le montage et une parfaite étanchéité aux débordements. On pourra en variante utiliser une compression par vissage de couvercle, un collage par colle céramique, un rivetage, un agrafage, ou un vissage. Il peut s'avérer également avantageux de prévoir un dispositif d'homogénéisation et de répartition, dispositif ici schématisé sous la forme d'une grille 254, qui permet une alimentation homogène sur toute la face arrière du matériau fibreux 252, en évitant la formation de parcours préférentiels.

La figure 12 illustre schématiquement un mode avantageux d'alimentation d'un brûleur radiant du type précité. On distingue ainsi une conduite 300 d'amenée de gaz, équipée d'un détendeur 301, et débouchant dans un venturi 302 ; l'air est amené par une conduite 304 au moyen d'un ventilateur 303. Ainsi, chaque brûleur radiant 200 est alimenté en air par un ventilateur 303 associé, et l'air (produit par le venturi associé 302) induit via le venturi au niveau du col de celui-ci le gaz nécessaire à la confection du mélange. La pression de gaz est réglée par le détendeur associé 301, lequel est de préférence piloté, grâce à une boucle 305, par la pression du mélange air-gaz qui est finalement amené par la conduite 306 au brûleur radiant 200. La commande du ventilateur 303, qui permet de faire varier le débit d'air et donc la puissance du brûleur, peut se faire par un variateur électrique associé : ceci permet de supprimer la présence d'actionneurs électriques ou électro-mécaniques, et d'équiper l'ensemble de cuisson de touches sensibles.

Les figures 13 à 21 qui vont être maintenant décrites illustrent un mode de réalisation complet à générateur de chaleur intégré dans un puits fixe et à opercule mobile, avec cheminée coulissante et grille de support posée librement sur ladite cheminée.

On reconnaît sur la figure 13 un certain nombre d'organes qui ont déjà été précédemment décrits, dont les moyens motorisés de déplacement associés à l'opercule mobile 203, qui sont ici conformes à la variante illustrée aux figures 8 et 9. Ces moyens, affectés des mêmes références, ne seront donc pas à nouveau décrits.

Si l'on se reporte à la figure 13 et aux figures 14 et 15, on constate que le puits 201 comporte, au voisinage de sa périphérie, un canal annulaire 248 constituant un volume de rétention pour les débordements. Ce canal annulaire 248 est défini par une couronne extérieure 235 et une couronne intérieure 247, la couronne extérieure 235 servant à supporter directement la cheminée coulissante 230, et la couronne intérieure 247 servant quant à elle à assurer le maintien du génerateur de chaleur 200. Le puits 201 présente inférieurement une ouverture 255 servant à l'admission du mélange air-gaz, ladite ouverture, disposée selon une direction radiale vers l'axe 10, débouchant dans une chambre centrale 249 qui communique avec la chambre intérieure 257 du générateur de chaleur 200. Le générateur de chaleur 200 est maintenu par sa collerette de base 256, en étant en appui sur un épaulement 258 du puits 201, à l'intérieur de la collerette intérieure 247 dudit puits.

De préférence, le générateur de chaleur 200 est fixé de manière séparable dans le puits associé 201 pour faciliter l'accès audit puits en vue du nettoyage. Le générateur de chaleur 200 sera par exemple vissé ou clipsé sur la base du puits, au niveau de la collerette intérieure 247 dudit puits qui délimite la chambre d'amenée du mélange air-gaz. En partie supérieure, le générateur de chaleur 200, qui est du type brûleur radiant à structure métallique fibreuse, comporte une couche métallique fibreuse 252, ici maintenue par sertissage grâce à un rabat de la collerette supérieure du corps 250 qui écrase localement la périphérie de la couche fibreuse 252, ladite couche reposant sur un anneau rigide 259 formant entretoise, de préférence en métal, logé dans le corps de brûleur 250.

Si l'on se reporte aux figures 14 et 15, on constate que la couronne extérieure 235 présente un bord supérieur avec un système de rampes inclinées : on trouve ainsi successivement, et réparties angulairement, des portions horizontales hautes 260, des rampes inclinées 262, et des portions horizontales basses 261. La répartition angulaire de ces différentes portions sera définie par les angles e₀, e₁, e₂, respectivement associés aux portions 260, 261 et 262 : on choisira de préférence des angles e₀ et e₁ égaux à 30°, et un angle e₂ égal à 60°. La géométrie du bord supérieur de cette couronne extérieure est naturellement adaptée à la géométrie homologue de la cheminée qu'elle supporte, ainsi que cela sera expliqué ci-après en référence aux figures 16 à 18.

La cheminée 230 présente une couronne extérieure 233 et une couronne intérieure 234, la couronne extérieure présentant une surface 236 apte à être entraînée par un galet ou un engrenage 237 monté sur l'arbre sortie 238 d'un moteur d'entraînement 239 (figure 13). La couronne intérieure 234 de la cheminée 230 présente quant à elle un bord incliné 246 (figure 16) permettant de supporter la grille 240, ladite grille étant posée librement sur la cheminée mobile 230. Ainsi que cela est mieux visible sur la figure 18, la surface intérieure ou collerette de support 246 sur laquelle est posée la grille de support escamotable 240 se termine par un bord inférieur libre convergent 280 pour canaliser les débordements dans le canal annulaire 248 du puits 201. La cheminée 230 présente en outre, entre ses couronnes 233 et 246, un bord d'appui associé au puits fixe, présentant des portions horizontales hautes 270, des portions horizontales basses 271, et des portions inclinées 272, ces portions étant naturellement homologues des portions correspondantes prévues sur le puits 201. On retrouve de ce fait la même répartition angulaire, avec les angles e₀, e₁ et e₂ associés. Ainsi l'actionnement du moteur 239 commande la rotation de la cheminée 230 autour de l'axe 10, dans un sens ou dans l'autre, et par conséquence la montée ou la descente de ladite cheminée et de la grille de support escamotable qu'elle supporte.

Si l'on se reporte aux figures 19 à 21, on constate que la grille de support escamotable 240 est ici réalisée sous la forme de deux anneaux 242 coaxiaux, par exemple réalisés à partir d'un fil métallique de section ronde d'environ 2 mm, qui sont maintenus par des secteurs radiaux 241, 241', lesdits secteurs présentant des encoches 243 et 244 associées au passage de ces deux anneaux. Il convient de noter que les secteurs radiaux 241 et 241', ici de longueur différente, présentent extérieurement une facette intérieure 245 dont l'inclinaison (angle e) est par exemple de l'ordre de 12°, cette inclinaison étant naturellement choisie en rapport avec la forme de la collerette de support 246 prévue sur la cheminée 230.

Il va de soi cependant que de nombreuses formes sont également possibles pour réaliser cette grille de support escamotable : on a illustré en figure 22 une autre forme possible à titre d'exemple, la grille 240 étant alors en forme de pétales, et réalisée à partir d'un profilé cintré. Le contour comporte ici un cercle intérieur 265, duquel saillent une pluralité de pétales (ici trois pétales) chacun des pétales étant défini par deux branches radiales 266 et une branche circulaire 267 reliant lesdites branches radiales. Le profilé cintré constituant la ligne de contour pourra être de section quelconque, notamment circulaire ou polygonale.

Lorsqu'on utilise une grille de support escamotable, cela permet d'adapter le diamètre des ouvertures 4 de la plaque de cuisson 1 à la puissance du générateur de chaleur 200 utilisé. Cette solution permet ainsi une meilleure répartition de la chaleur, et les puissances respectives des générateurs de chaleur sont directement accessibles pour l'usager. Ceci permet en particulier d'élargir la surface de chauffe pour éviter des points d'attaque sur les récipients à chauffer, et d'obtenir une parfaite adéquation de la puissance à la surface de chauffe.

Il convient d'observer que le puits 201 dans lequel est intégré le générateur de chaleur 200 assure simultanément plusieurs fonctions :
. il permet de canaliser les produits de combustion afin de les répartir de manière homogène sous le récipient à chauffer, en évitant qu'ils se répandent sous la surface de la plaque de cuisson 1 ;
. il définit un volume de rétention pour les débordements (canal annulaire 248) ;
. il permet de supporter un équipement mobile constitué par une cheminée coulissante et une grille de support escamotable.

Ainsi que cela a été dit plus haut, il est également possible d'utiliser des générateurs électriques à effet Joule, à lampes halogènes, intégrés dans le puits fixe 201. Dans le cas de générateurs électriques à effet Joule, il pourra s'avérer intéressant de prévoir un ventilateur pour pulser l'air à travers une résistance chauffante : il conviendra alors d'adapter la puissance alimentant la résistance et la vitesse du ventilateur pour moduler la puissance du générateur. Le chauffage direct du récipient par des lampes halogènes améliore incontestablement le rendement, et supprime l'inertie thermique lorsqu'on cesse d'alimenter les lampes. Les lampes halogènes seront dans ce cas de préférence placées en périphérie du puits, pour échapper aux chocs thermiques dus aux projections.

Pour ce qui est de la préparation du mélange air-gaz, on pourra utiliser un dispositif d'induction d'air par le gaz, à condition toutefois, dans le cas d'un brûleur intégré dans le puits fixe, d'assurer une alimentation suffisante en air secondaire. On pourra également utiliser de l'air soufflé, avec une amenée d'air centralisée et une préparation du mélange air-gaz décentralisée, comme décrit plus haut en regard de la figure 12. Dans ce cas, un ventilateur alimentera individuellement chacun des brûleurs, et chaque brûleur sera équipé de son propre détendeur pour éviter les variations de pression en fonction du nombre de brûleurs en fonctionnement. L'air et le gaz pourront être dispensés par deux robinets commandés en parallèle, afin de fournir sur toute la plage de fonctionnement le mélange désiré : en variante, l'air induira par un venturi associé le gaz nécessaire à la confection du mélange, la pression de gaz étant alors régulée par un détendeur piloté par la pression d'air en aval du venturi, et le gaz étant injecté au niveau du col dudit venturi, comme décrit plus haut en référence à la figure 12.

## Revendications

1. Ensemble de cuisson pour cuisinière ou table de cuisson, comportant une plaque de cuisson et au moins un générateur de chaleur permettant de chauffer un récipient sans être directement au contact de celui-ci, caractérisé par le fait que la plaque de cuisson (1) comporte une ouverture (4) associée à chaque générateur de chaleur (200) et permettant une action directe dudit générateur par ladite ouverture lorsque le générateur de chaleur correspondant est utilisé, ledit générateur de chaleur (200) étant intégré dans un puits (201) disposé sous la plaque de cuisson (1), coaxialement à l'ouverture associée (4), et par le fait que des moyens escamotables de fermeture (203) sont associés à ouverture (4), lesdits moyens escamotables de fermeture comportant un opercule mobile (203) obturant l'ouverture associée (4) lorsque ledit générateur de chaleur n'est pas utilisé, ledit opercule étant déplaçable grâce à des moyens motorisés de déplacement (210, 213, 214 ; 215, 217, 218 ; 223, 224, 225, 226) entre une position d'obturation dans laquelle le générateur de chaleur (200) est masqué, ledit opercule affleurant alors au niveau du plan supérieur (P) de ladite plaque de cuisson, et une position d'escamotage dans laquelle ledit générateur de chaleur (200) est démasqué pour être utilisé.

2. Ensemble de cuisson selon la revendication 1, caractérisé par le fait que l'opercule mobile (203) se présente sous la forme d'une coupelle circulaire ou ovale, dont la face supérieure (205) affleure au niveau du plan supérieur (P) de la plaque de cuisson (1) lorsque ledit opercule est en position d'obturation.

3. Ensemble de cuisson selon la revendication 2, caractérisé par le fait que l'opercule mobile (203) présente un bord latéral (207) biseauté, et de préférence conique, coopérant avec le bord intérieur homologue (5) de l'ouverture associée (4) lorsque ledit opercule est en position d'obturation.

4. Ensemble de cuisson selon la revendication 3, caractérisé par le fait que le bord latéral de l'opercule mobile (203) présente une partie supérieure cylindrique (208) sur laquelle est enfilé un joint d'étanchéité (209) résistant à haute température.

5. Ensemble de cuisson selon l'une des revendications 1 à 4, caractérisé par le fait que la plaque de cuisson (1) et le ou les opercules mobiles (203) sont réalisés en vitrocéramique ou en verre moulé, ou encore en un matériau massif constitué par des substances minérales enrobées d'un liant en polymère organique.

6. Ensemble de cuisson selon l'une des revendications 1 à 5, caractérisé par le fait que les moyens motorisés de déplacement (210, 213, 214 ; 215, 217, 218 ; 223, 224, 225, 226) réalisent un déplacement vertical de l'opercule mobile (203) lorsque celui-ci est au droit de l'ouverture associée (4), et un déplacement horizontal dudit opercule mobile en dessous de la plaque de cuisson (1) lorsque celui-ci est dégagé de ladite ouverture associée.

7. Ensemble de cuisson selon la revendication 6, caractérisé par le fait que les moyens motorisés de déplacement (210, 213, 214) sont communs à plusieurs opercules mobiles (203), et comportent un ensemble commun de support (210) auquel sont solidarisés lesdits opercules mobiles, ledit ensemble commun de support étant mobile en rotation dans un plan horizontal, autour d'un axe vertical (212), et mobile en translation selon ledit axe vertical.

8. Ensemble de cuisson selon la revendication 7, caractérisé par le fait que les moyens motorisés de déplacement (210, 213, 214) comportent un électro-aimant (213) assurant la translation verticale de l'ensemble commun de support (210), et un moteur (214) assurant la rotation dudit ensemble de support dans un plan horizontal par l'intermédiaire d'une transmission associée, telle qu'une transmission par engrenages ou par courroie.

9. Ensemble de cuisson selon la revendication 8, caractérisé par le fait que l'ensemble commun de support (210) est équipé d'un système d'embrayage permettant de mettre en mouvement un seul opercule mobile dans le groupe d'opercules concerné.

10. Ensemble de cuisson selon la revendication 6, caractérisé par le fait que les moyens motorisés de déplacement (215, 217, 218 ; 223, 224, 225, 226) sont associés individuellement à chaque opercule mobile (203), et comportent un ensemble individuel de support (215, 223) sur lequel est monté l'opercule mobile associé (203), ledit ensemble individuel de support étant mobile en translation selon un axe vertical, et mobile en translation ou en rotation dans un plan horizontal.

11. Ensemble de cuisson selon la revendication 10, caractérisé par le fait que chaque opercule mobile (203) est monté sur un bras articulé (215) disposé sur un chariot coulissant (217) actionné par un moteur associé, de sorte que ledit opercule mobile est déplaçable en translation verticale par basculement dudit bras, et déplaçable en translation horizontale par coulissement dudit chariot.

12. Ensemble de cuisson selon la revendication 11, caractérisé par le fait que le basculement du bras articulé (215) est assuré par une butée fixe (219) pour la montée de l'opercule mobile (203), et par un ressort de rappel (220) relié au chariot coulissant (217) pour la descente dudit opercule mobile.

13. Ensemble de cuisson selon la revendication 10, caractérisé par le fait que chaque opercule mobile (203) est monté sur un bras horizontal oscillant (223) monté par un écrou (224) sur une tige filetée verticale (225), excentrée par rapport à l'ouverture associée (4), et dont la rotation est assurée par un moteur associé (226), le système vis-écrou ainsi constitué étant capable d'entraîner par friction ledit bras oscillant horizontal pour le pivotement de celui-ci lorsque ledit opercule mobile est dégagé de ladite ouverture associée.

14. Ensemble de cuisson selon l'une des revendications 1 à 13, caractérisé par le fait que le puits (201) dans lequel est intégré le générateur de chaleur (200) supporte coaxialement une cheminée (230) mobile verticalement tout en restant sous la plaque de cuisson (1), ladite cheminée étant déplaçable entre une position basse dans laquelle elle autorise le passage de l'opercule mobile (203) lors du déplacement horizontal de celui-ci, et une position haute dans laquelle elle ferme l'espace entourant ledit générateur de chaleur.

15. Ensemble de cuisson selon l'une des revendications 1 à 14, caractérisé par le fait que le puits (201) dans lequel est intégré le générateur de chaleur (200), supporte coaxialement une grille de support escamotable (240) capable de passer par l'ouverture associée (4), ladite grille étant déplaçable verticalement entre une position basse dans laquelle elle autorise le passage de l'opercule mobile (203) lors du déplacement orizontal de celui-ci, et une position haute dans laquelle elle dépasse du plan supérieur (P) de la plaque de cuisson (1) de façon à assurer le support du récipient à chauffer.

16. Ensemble de cuisson selon la revendication 14 ou 15, caractérisé par le fait que la cheminée mobile (230) et/ou la grille de support escamotable (240) est reliée au puits (201) par un système de rampes inclinées (231 ; 272, 262) permettant leur déplacement vertical par une rotation relative avec ledit puits.

17. Ensemble de cuisson selon la revendication 16, caractérisé par le fait que la grille de support escamotable (240) est posée librement sur la cheminée mobile (230), et la cheminée mobile (230) est posée librement sur le puits (201) qui est fixe, le déplacement vertical de l'équipage mobile constitué par ladite grille et ladite cheminée étant assuré par un moteur (239) entraînant en rotation la cheminée (230) autour de l'axe (10) dudit puits fixe.

18. Ensemble de cuisson selon l'une des revendications 1 à 17, caractérisé par le fait que le puits (201) dans lequel est intégré le générateur de chaleur (200) présente, au voisinage de sa périphérie, un canal annulaire (248) constituant un volume de rétention pour les débordements.

19. Ensemble de cuisson selon les revendications 17 et 18, caractérisé par le fait que la cheminée mobile (230) présente une collerette intérieure de support (246) sur laquelle est posée la grille de support escamotable (240), ladite collerette se terminant par un bord inférieur libre convergent (280) pour canaliser les débordements dans le canal annulaire (248).

20. Ensemble de cuisson selon l'une des revendications 1 à 19, caractérisé par le fait que le générateur de chaleur (200) est fixé de manière séparable dans le puits associé (201) pour faciliter l'accès audit puits pour le nettoyage.

21. Ensemble de cuisson selon la revendication 20, caractérisé par le fait que le générateur de chaleur (200) est vissé ou clipsé sur la base du puits, au niveau d'une collerette intérieure (247) dudit puits qui délimite la chambre d'amenée du mélange air-gaz.

22. Ensemble de cuisson selon l'une des revendications 1 à 21, caractérisé par le fait que le générateur de chaleur (200) est un brûleur à gaz naturel ou GPL.

23. Ensemble de cuisson selon la revendication 22, caractérisé par le fait que le générateur de chaleur (200) est un brûleur radiant ou encore un brûleur fibreux ou poreux, en céramique ou métallique.

24. Ensemble de cuisson selon la revendication 23, caractérisé par le fait que chaque brûleur (200) est alimenté en air par un ventilateur associé (303), cet air induisant le gaz nécessaire à la confection du mélange via un venturi (302) au niveau du col duquel est injecté le gaz.

25. Ensemble de cuisson selon l'une des revendications 1 à 21, caractérisé par le fait que le générateur de chaleur (200) est un générateur électrique, du type à effet Joule, ou à lampes halogènes.

## Patentansprüche

1. Kochanordnung für eine Küchenherd oder ein Kochfeld mit einer Kochplatte und wenigstens einem Wärmegenerator, der einen Behälter erwärmen kann, ohne direkt damit in Kontakt zu stehen, dadurch gekennzeichnet, daß die Kochplatte (1) eine Öffnung (4) aufweist, die jedem Wärmegenerator (200) zugeordnet ist und eine direkte Wirkung des Generators über diese Öffnung erlaubt, wenn der entsprechende Wärmegenerator benutzt wird, der Wärmegenerator (200) in einen Schacht (201) eingebaut ist, der unter der Kochplatte (1) koaxial zur zugehörigen Öffnung (4) angeordnet ist, und versenkbare Schließeinrichtungen (203) der Öffnung (4) zugeordnet sind, wobei die versenkbaren Schließeinrichtungen einen beweglichen Deckel (203) umfassen, der die zugehörige Öffnung (4) schließt, wenn der Wärmegenerator nicht benutzt wird, der Deckel mittels motorbetriebener Verschiebungseinrichtungen (210, 213, 214; 215, 217, 218; 223, 224, 225, 226) zwischen einer Schließstellung, in der der Wärmegenerator (200) abgedeckt ist und der Deckel mit der Oberfläche (P) der Kochplatte fluchtet und einer abgesenkten Position verschiebbar ist, in der der Wärmegenerator (200) zur Benutzung freiliegt.

2. Kochanordnung nach Anspruch 1, dadurch gekennzeichnet, daß der bewegliche Deckel (203) in Form einer kreisförmigen oder ovalen Schale ausgebildet ist, deren obere Außenfläche (205) mit der Oberfläche (P) der Kochplatte (1) fluchtet, wenn sich der Deckel in der Schließposition befindet.

3. Kochanordnung nach Anspruch 2, dadurch gekennzeichnet, daß der bewegliche Deckel (203) einen abgeschrägten, vorzugsweise konischen Seitenrand (207) aufweist, der mit einem entsprechenden Innenrand (5) der zugehörigen Öffnung (4) zusammenarbeitet, wenn sich der Deckel in der Schließposition befindet.

4. Kochanordnung nach Anspruch 3, dadurch gekennzeichnet, daß der Seitenrand des beweglichen Deckels 203 einen oberen zylindrischen Teil (208) aufweist, in den eine hochtemperaturbeständige Dichtung (209) eingesetzt ist.

5. Kochanordnung nach einem der Ansprüche 1 bis 4, dadurch gekennzeichnet, daß die Kochplatte (1) und der bewegliche Deckel oder die beweglichen Deckel (203) aus Glaskeramik oder Preßglas oder aus einem massiven Material bestehen, das aus Mineralstoffen gebildet ist, die von einer Schicht eines organischen Polymermaterials umhüllt sind.

6. Kochanordnung nach einem der Ansprüche 1 bis 5, dadurch gekennzeichnet, daß die motorbetriebenen Verschiebungseinrichtungen (210, 213, 214; 215, 217, 218: 223, 224, 225, 226) den beweglichen Deckel (203) vertikal verschieben, wenn er sich gerade in der zugehörigen Öffnung (4) befindet, und den beweglichen Deckel unter der Kochplatte (1) horizontal verschieben, wenn er von der zugehörigen Öffnung freigegeben ist.

7. Kochanordnung nach Anspruch 6, dadurch gekennzeichnet, daß die motorbetriebenen Verschiebungseinrichtungen (210, 213, 214) mehreren beweglichen Deckeln (203) gemeinsam sind und eine gemeinsame Halteanordnung (210) umfassen, an der die beweglichen Deckel befestigt sind, wobei die gemeinsame Halteanordnung in einer horizontalen Ebene um eine vertikale Achse (212) drehbar und längs der vertikalen Achse verschiebbar ist.

8. Kochanordnung nach Anspruch 7, dadurch gekennzeichnet, daß die motorbetriebenen Verschiebungseinrichtungen (210, 213, 214) einen Elektromagneten (213), der für die vertikale Verschiebung der gemeinsamen Halteanordnung (210) sorgt, und einen Motor (214) umfassen, der für die Drehung der Halteanordnung in der horizontalen Ebene über ein zugehöriges Getriebe wie beispielsweise ein Zahnradgetriebe oder einen Riemenantrieb sorgt.

9. Kochanordnung nach Anspruch 8, dadurch gekennzeichnet, daß die gemeinsame Halteanordnung (210) mit einer Kupplung versehen ist, die es erlaubt, einen einzigen beweglichen Deckel aus der Gruppe der betreffenden Deckel in Bewegung zu setzen.

10. Kochanordnung nach Anspruch 6, dadurch gekennzeichnet, daß motorbetriebene Verschiebungseinrichtungen (215, 217, 218; 223, 224, 225, 226) einzeln jedem beweglichen Deckel (203) zugeordnet sind und eine einzelne Halteanordnung (215, 223) umfassen, an der der zugehörige bewegliche Deckel (203) angebracht ist, wobei die einzelne Halteanordnung längs einer vertikalen Achse bewegbar und in einer horizontalen Ebene verschiebbar oder in dieser Ebene in Drehung versetzbar ist.

11. Kochanordnung nach Anspruch 10, dadurch gekennzeichnet, daß jeder bewegliche Deckel (203) an einem Gelenkarm (215) angebracht ist, der an einem verschiebbaren Schlitten (217) angeordnet ist, der über einen zugehörigen Motor betätigt wird, derart, daß der bewegliche Deckel vertikal durch ein Schwenken des Armes und horizontal durch ein Verschieben des Schlittens versetzbar ist.

12. Kochanordnung nach Anspruch 11, dadurch gekennzeichnet, daß das Schwenken des Gelenkarmes (215) über einen festen Anschlag (219) für die Bewegung des beweglichen Deckels (203) nach oben und über eine Spannfeder (220), die mit dem verschiebbaren Schlitten (217) verbunden ist, für das Absenken des beweglichen Deckels erfolgt.

13. Kochanordnung nach Anspruch 10, dadurch gekennzeichnet, daß jeder bewegliche Deckel (203) an einem horizontalen Schwingarm (223) angebracht ist, der über eine Mutter (224) an einer vertikalen Schraubenspindel (225) angebracht ist, die bezüglich der zugehörigen Öffnung (4) exzentrisch verläuft und deren Drehung über einen zugehörigen Motor (226) erreicht wird, wobei die Spindel-Mutter-Anordnung, die in dieser Weise gebildet ist, über die Reibung den horizontalen Schwingarm mitnehmen kann, um diesen zu verschwenken, wenn der bewegliche Deckel von der zugehörigen Öffnung freigegeben ist.

14. Kochanordnung nach einem der Ansprüche 1 bis 13, dadurch gekennzeichnet, daß der Schacht (201), in dem der Wärmegenerator (200) aufgenommen ist, koaxial einen Kamin (230) hält, der vertikal bewegbar ist, während er immer unter der Kochplatte (1) bleibt, welcher Kamin zwischen einer unteren Position, in der er den Durchgang des beweglichen Deckels (203) bei dessen horizontaler Verschiebung zuläßt, und einer oberen Position verschiebbar ist, in der er den Raum schließt, der den Wärmegenerator umgibt.

15. Kochanordnung nach einem der Ansprüche 1 bis 14, dadurch gekennzeichnet, daß der Schacht (201), in dem der Wärmegenerator (200) aufgenommen ist, koaxial ein absenkbares Haltegitter (240) trägt, das durch die zugehörige Öffnung (4) hindurchgehen kann, welches Gitter vertikal zwischen einer unteren Position, in der es den Durchgang des beweglichen Deckels (203) bei seiner horizontalen Verschiebung zuläßt, und einer oberen Position verschiebbar ist, in der es über die Oberfläche (P) der Kochplatte (1) hinausgeht, um den zu erwärmenden Behälter zu halten.

16. Kochanordnung nach Anspruch 14 oder 15, dadurch gekennzeichnet, daß der bewegliche Kamin (230) und/oder das absenkbare Haltegitter (240) mit dem Schacht (201) über eine Anordnung von schrägen Rampen (231, 272, 262) verbunden ist/sind, die vertikal über eine Relativdrehung zu dem Schacht versetzbar sind.

17. Kochanordnung nach Anspruch 16, dadurch gekennzeichnet, daß das absenkbare Haltegitter (240) frei auf dem beweglichen Kamin (230) angeordnet ist und daß der bewegliche Kamin (230) frei auf dem Schacht (201) angeordnet ist, der festliegt, wobei die vertikale Verschiebung der beweglichen Anordnung aus dem Gitter und dem Kamin über einen Motor (239) erfolgt, der den Kamin (230) um die Achse (10) des festen Schachtes in Drehung versetzt.

18. Kochanordnung nach einem der Ansprüche 1 bis 17, dadurch gekennzeichnet, daß der Schacht (201), in dem der Wärmegenerator (200) aufgenommen ist, in der Nähe seines Umfangs einen Ringkanal (248) aufweist, der ein Aufnahmevolumen für Überläufe bildet.

19. Kochanordnung nach Anspruch 17 und 18, dadurch gekennzeichnet, daß der bewegliche Kamin (230) einen inneren Haltekragen (246) aufweist, auf dem das absenkbare Haltegitter (240) sitzt, wobei der Kragen in einem frei zusammenlaufenden unteren Rand (280) mündet, um Überläufe im Ringkanal (248) zu kanalisieren.

20. Kochanordnung nach einem der Ansprüche 1 bis 19, dadurch gekennzeichnet, daß der Wärmegenerator (200) lösbar im zugehörigen Schacht (201) befestigt ist, um den Zugriff zum Schacht für Reinigungszwecke zu erleichtern.

21. Kochanordnung nach Anspruch 20, dadurch gekennzeichnet, daß der Wärmegenerator (200) auf den Boden des Schachtes auf der Höhe eines inneren Kragens (247) des Schachtes geschraubt oder geklemmt ist, der die Kammer begrenzt, die mit einem Luft-Gas-Gemisch versorgt wird.

22. Kochanordnung nach einem der Ansprüche 1 bis 21, dadurch gekennzeichnet, daß der Wärmegenerator (200) ein Erdgas- oder ein Flüssiggasbrenner ist.

23. Kochanordnung nach Anspruch 22, dadurch gekennzeichnet, daß der Wärmegenerator (200) ein Strahlungsbrenner oder ein Faserbrenner oder ein poröser Brenner aus einem keramischen oder metallischen Material ist.

24. Kochanordnung nach Anspruch 23, dadurch gekennzeichnet, daß jeder Brenner (200) über einen zugehörigen Ventilator (303) mit Luft versorgt wird, wobei diese Luft das notwendige Gas für die Zusammensetzung des Gemisches über einen Venturi (302) einführt und auf der Höhe des Venturihalses das Gas eingeblasen wird.

25. Kochanordnung nach einem der Ansprüche 1 bis 21, dadurch gekennzeichnet, daß der Wärmegenerator (200) ein elektrischer Generator vom Typ eines Stromwärmegenerators oder vom Typ eines Generators mit Halogenlampen ist.

## Claims

1. A cooking assembly for a cooker or a cooking top, the assembly comprising a cooking plate and at least one heat generator enabling a receptacle to be heated without coming directly into contact therewith, the assembly being characterized by the fact that the cooking plate (1) includes an opening (4) associated with each heat generator (200) and enabling said generator to act directly via said opening when the corresponding heat generator is in use, said heat generator (200) being integrated in a well (201) disposed beneath the cooking plate (1) coaxially with the associated opening (4), and by the fact that retractable closure means (203) are associated with the opening (4) said retractable closure means including a moving plug (203) closing the associated opening (4) when said heat generator is not in use, said plug being displaceable by means of motorized displacement means (210, 213, 214; 215, 217, 218; 223, 224, 225, 226) between a closure position in which the heat generator (200) is masked, with the plug then being flush with the top surface (P) of said cooking plate, and a retracted position in which said heat generator (200) is unmasked for use.

2. A cooking assembly according to claim 1, characterized by the fact that the moving plug (203) is in the form of a circular or oval cap whose top face (205) is flush with the top surface (P) of the cooking plate (1) when said plug is in its closure position.

3. A cooking assembly according to claim 2, characterized by the fact that the moving plug (203) has an outside edge (207) which is chamfered, preferably conically, and which co-operates with the corresponding inside edge (5) of the associated opening (4) when said plug is in its closure position.

4. A cooking assembly according to claim 3, characterized by the fact that the side edge of the moving plug (203) has a cylindrical top portion (208) with a sealing ring (209) that withstands high temperature fitted thereover.

5. A cooking assembly according to any one of claims 1 to 4, characterized by the fact that the cooking plate (1) and the moving plug(s) (203) are made of molded glass or of vitroceramic, or of a solid material constituted by inorganic substances coated with an organic polymer binder.

6. A cooking assembly according to any one of claims 1 to 5, characterized by the fact that the motorized displacement means (210, 213, 214; 215, 217, 218; 223, 224, 225, 226) displace the moving plug (203) vertically when it is in line with the associated opening (4), and displace said moving plug horizontally beneath the cooking plate (1) when the plug is disengaged from the associated opening.

7. A cooking assembly according to claim 6, characterized by the fact that the motorized displacement means (210, 213, 214) are common to a plurality of moving plugs (203) and comprise a common support assembly (210) to which said moving plugs are secured, said common support assembly being rotatable in a horizontal plane about a vertical axis (212), and being movable in translation along said vertical axis.

8. A cooking assembly according to claim 7, characterized by the fact that the motorized displacement means (210, 213, 214) include an electromagnet (213) providing vertical translation of said common support assembly (210), and a motor (214) causing said common support assembly to rotate in a horizontal plane by means of an associated transmission such as a gear transmission or a belt.

9. A cooking assembly according to claim 8, characterized by the fact that the common support assembly (210) is fitted with a clutch system enabling only one moving plug in the corresponding group of plugs to be moved.

10. A cooking assembly according to claim 6, characterized by the fact that the motorized displacement means (215, 217, 218; 223, 224, 225, 226) are individually associated with each moving plug (203) and comprise an individual support assembly (215, 223) on which the associated moving plug (203) is mounted, said individual support assembly being movable in translation along a vertical axis, and being movable in translation or in rotation in a horizontal plane.

11. A cooking assembly according to claim 10, characterized by the fact that each moving plug (203) is mounted on a hinged arm (215) associated with a sliding carriage (217) actuated by an associated motor such that said moving plug is displaceable in vertical translation by said arm tilting, and is displaceable in horizontal translation by said carriage sliding.

12. A cooking assembly according to claim 11, characterized by the fact that the hinged arm (215) is tilted by a fixed abutment (219) for raising the moving plug (203), and by a return spring (220) connected to the sliding carriage (217) for lowering said moving plug.

13. A cooking assembly according to claim 10, characterized by the fact that each moving plug (203) is mounted on a swinging horizontal arm (223) mounted via a nut (224) on a vertical threaded rod (225) which is disposed eccentrically relative to the associated opening (4) and which is rotated by an associated motor (226), the nut and screw system constituted in this way being capable of rotating said swinging horizontal arm by friction so as to cause the arm to swing when said moving plug is disengaged from the associated opening.

14. A cooking assembly according to any one of claims 1 to 13, characterized by the fact that the well (201) in which the heat generator (200) is integrated coaxially supports a vertically moving chimney (230) while nevertheless remaining beneath the cooking plate (1), said chimney being displaceable between a low position in which it allows the moving plug (203) to pass during horizontal displacement thereof, and a high position in which it closes the space surrounding said heat generator.

15. A cooking assembly according to any one of claims 1 to 14, characterized by the fact that the well (201) in which the heat generator (200) is integrated coaxially supports a retractable support grid (240) capable of passing through the associated opening (4), said grid being vertically displaceable between a low position in which it allows the moving plug (203) to pass during horizontal displacement thereof, and a high position in which it stands proud of the top surface (P) of the cooking plate (1) so as to serve as a support for a receptacle to be heated.

16. A cooking assembly according to claim 14 or 15, characterized by the fact that the moving chimney (230) and/or the retractable support grid (240) is connected to the well (201) by a system of inclined ramps (231; 272, 262) enabling them to be displaced vertically by rotating relative to said well.

17. A cooking assembly according to claim 16, characterized by the fact that the retractable support grid (240) rests freely on the moving chimney (230), and the moving chimney (230) rests freely on the well (201) which is stationary, vertical displacement of the moving equipment constituted by said grid and said chimney being provided by a motor (239) causing said chimney (230) to rotate about the axis (10) of said stationary well.

18. A cooking assembly according to any one of claims 1 to 17, characterized by the fact that the well (201) in which the heat generator (200) is integrated has an annular channel (248) in the vicinity of its periphery and constituting a retention volume for liquid that has boiled over.

19. A cooking assembly according to claims 17 and 18, characterized by the fact that the moving chimney (230) has an inner support flange (246) on which the retractable support grid (240) is placed, said flange terminating by a converging free bottom edge (280) for directing liquid that has boiled over into said annular channel (248).

20. A cooking assembly according to any one of claims 1 to 19, characterized by the fact that the heat generator (200) is fixed in the associated well (201) in separable manner so as to facilitate access to said well for cleaning purposes.

21. A cooking assembly according to claim 20, characterized by the fact that the heat generator (200) is screwed or clipped to the bottom of the well, level with an inner flange (247) of said well which delimits a feed chamber for the air-gas mixture.

22. A cooking assembly according to any one of claims 1 to 21, characterized by the fact that the heat generator (200) is a burner for natural gas or for LPG.

23. A cooking assembly according to claim 22, characterized by the fact that the heat generator (200) is a radiant burner or is a porous or fiber burner made of ceramic or of metal.

24. A cooking assembly according to claim 23, characterized by the fact that each burner (200) is fed with air by an associated fan (303), said air causing the required amount of gas for making up the mixture to be induced via a venturi (302) with the gas being injected into the throat thereof.

25. A cooking assembly according to any one of claims 1 to 21, characterized by the fact that the heat generator (200) is an electrical generator of the Joule effect type or of the halogen lamp type.
